# EUROPÄISCHE PATENTSCHRIFT

(11) **EP 0 588 052 B1**
(45) Veröffentlichungstag und Bekanntmachung des Hinweises auf die Patenterteilung: **05.11.1997**
(21) Anmeldenummer: 93112751.8
(22) Anmeldetag: 09.08.1993
(51) Int. Cl.: F24F 11/00

(54) **Verfahren und System zur Regelung bzw. Steuerung einer Klimaanlage**
Method and system for the regulation and control of an air-conditioning installation
Méthode et système pour le contrôle et la régulation d'une installation de climatisation

(30) Priorität: 16.09.1992 CH 2914/92
(43) Veröffentlichungstag der Anmeldung: 23.03.1994
(73) Patentinhaber: Landis & Gyr Technology Innovation AG, 6301 Zug (CH)
(72) Erfinder: Michalek, Jan, CH-8907 Wettswil (CH)
(74) Vertreter: Müller, Hans-Jürgen, Dipl.-Ing.

(56) Entgegenhaltungen:
- EP-A- 0 238 979
- DE-A- 2 839 042
- DE-A- 3 439 288
- FR-A- 2 644 228
- AUTOMATISIERUNGSTECHNISCHE PRAXIS - ATP vol. 28, no. 4 , 1986 , MUNCHEN DE pages 184 - 190 BORK 'energieeinsparung bei lüftungs- und klimaanlagen mit hilfe verbesserter automatisierungskonzepte'
- PATENT ABSTRACTS OF JAPAN vol. 7, no. 104 (M-212)6 May 1983 & JP-A-58 024 739 (HITACHI)

## Beschreibung

Die Erfindung betrifft ein Verfahren und ein System zur Regelung bzw. Steuerung einer Klimaanlage gemäss dem Oberbegriff von Anspruch 1 bzw. 8.

Aus der DE-C-3 439 288 und aus Automatisierungstechnische Praxis atp 28/4 (1986), S. 184 - 190 ist ein derartiges Verfahren bekannt, bei welchem für eine Klimaanlage mit einer Mischkammer, einem Vorwärmer, einem Kühler, einem Befeuchter und einem Nachwärmer bei gegebenem Sollzustand der zur Versorgung von Räumen abgegebenen Luft und ermitteltem Zustand aus besagten Räumen abgezogener Umluft der Zustand der Aussenluft daraufhin überprüft wird, in welchem einer Reihe von Teilfeldern des zweidimensionalen Zustandsraums - dargestellt als Molliersches hx-Diagramm - er liegt und nach dem entsprechenden Teilfeld eine bestimmte Kombination von Aggregaten der Klimaanlage ausgewählt und so gesteuert wird, dass die abgegebene Luft den Sollzustand erreicht, während die übrigen Aggregate im Leerlauf betrieben werden. Die Auswahl der Aggregate erfolgt dabei so, dass der Weg zum Sollzustand - falls es Alternativen gibt - so zurückgelegt wird, dass die Summe der Absolutwerte der von den ausgewählten Aggregaten bewirkten Enthalpieänderungen minimal ist. Die Grenzen zwischen den Teilfeldern sind jeweils durch i. a. lineare Gleichungen, welche die Enthalpie oder Temperatur mit der Feuchte in Bezug setzen, definiert.

Diese Lösung hat verschiedene Nachteile. Schon bei geringen Verschiebungen des Zustands der Aussenluft oder der Umluft ergeben sich Verschiebungen der Grenzen zwischen den Teilfeldern, welche ihre Neuberechnung erforderlich machen.

Darüberhinaus geht das in den genannten Veröffentlichungen beispielsweise beschriebene Verfahren jeweils davon aus, dass die relative Lage der Zustände von Umluft und Aussenluft bestimmte qualitative Voraussetzungen erfüllt: erstere ist sowohl feuchter als auch wärmer als letztere, was wohl der Regelfall ist, aber nicht so sein muss.

Es ist nicht ohne weiteres ersichtlich, in welcher Weise die Unterteilung in Teilfelder geändert werden muss, wenn die besagte relative Lage sich qualitativ ändert, es ist jedoch davon auszugehen, dass sich dann die Grenzen der Teilfelder nicht nur verschieben, sondern ein wesentlich neues Bild entsteht, sodass die gesamte Aufteilung z. T. aufgrund neuer Gleichungen für die Grenzen neu bestimmt oder eine Reihe verschiedener Regeln und Gleichungssätze für verschiedene Fälle gespeichert und je nach Ausgangslage daraus eine Auswahl getroffen werden muss.

Dadurch wird, jedenfalls bei Klimaanlagen mit Mischkammer, das für die Auswahl der einzusetzenden Aggregate erforderliche Regelwerk sehr komplex und unübersichtlich. Ausserdem entsteht ein beträchtlicher Rechenaufwand.

Die Berechnung der Aufwandsgrösse, die der Auswahl des Uebergangs zu Grunde gelegt wird, ist wie oben beschrieben festgelegt, sodass etwa unterschiedliche Wirkungsgrade oder Kostenfaktoren verschiedener Aggregate nicht berücksichtigt werden können. Es ist auch nicht ohne weiteres zu sehen, ob und gegebenenfalls wie das Verfahren an eine verfeinerte Berechnung der Aufwandsgrösse, die derartige Effekte mit ins Kalkül zieht, angepasst werden kann.

Das Verfahren scheint auf Aggregate beschränkt zu sein, deren Trajektorie im hx-Diagramm eine Gerade ist oder sich jedenfalls durch eine Gerade hinreichend genau approximieren lässt. Auch die Möglichkeit von Anpassungen an unterschiedlich aufgebaute Klimaanlagen ist nicht ohne weiteres ersichtlich. In jedem Fall sind derartige Anpassungen nicht ohne grundsätzliche Ueberlegungen durchführbar.

Demgegenüber schafft die Erfindung, wie sie in den Ansprüchen 1 und 8 gekennzeichnet ist, ein Verfahren und ein System zur Steuerung bzw. Regelung einer Klimaanlage, welches in jeder Hinsicht ausserst flexibel ist.

Gemäss der Erfindung findet eine Vorauswahl der einzusetzenden Aggregate nach relativer Lage des Sollzustands und der Zustände der Aussen- und der Umluft höchstens in sehr beschränktem, leicht überblickbarem Rahmen statt, im weiteren wird immer nach der gleichen Methode vorgegangen. Das Steuerungsverfahren ist dadurch übersichtlich und leichter fehlerfrei zu implementieren. Der Rechenaufwand ist, da der Umfang der bei Verschiebung von Luftzuständen vorzunehmenden Neuberechnungen sehr bescheiden bleibt, gering.

Die Aufwandsgrösse, die der Auswahl der Aggregate zugrundeliegt und deren Korrektheit und Genauigkeit daher für den sparsamen Betrieb der Klimaanlage ausschlaggebend ist, kann sehr frei definiert werden und unterschiedliche Wirkungsgrade und Kostenfaktoren der verschiedenen Aggregate berücksichtigen, eventuell auch unterschiedliche Wirkungsgrade oder Kostenfaktoren eines Aggregats in verschiedenen Bereichen der Zustandsebene.

Neben der üblichen und gewöhnlich auch ausreichenden Darstellung der Funktion der diversen Aggregate durch Gerade im hx-Diagramm können auch solche eingesetzt werden, die Nichtlinearitäten berücksichtigen - entsprechend nichtlinearen Trajektorien.

Das erfindungsgemässe Verfahren kann in einem modular aufgebauten, von einem Rechner ausgeführten Programm implementiert werden, in welchem jedes Aggregat durch ein Modul simuliert wird. Die Moduln sind ohne weiteres austauschbar, sodass das Programm - und damit das Verfahren - rasch und leicht an unterschiedliche Aggregatekonfigurationen anpassbar ist. Auch bei Ausfall eines Aggregats kann das Steuerungsverfahren ohne weiteres angepasst und die Klimaanlage im Rahmen des Möglichen optimal weiter betrieben werden.

Ganz allgemein bietet das erfindungsgemässe Verfahren die Möglichkeit, die Steuerung nach vielen Richtungen hin nach Bedarf anzupassen, auszubauen und zu verfeinern.

Im folgenden wird die Erfindung anhand von Zeichnungen, die ein Ausführungsbeispiel und seine Funktionsweise darstellen, näher erläutert. Es zeigen
- Fig. 1: eine schematische Darstellung einer Klimaanlage, die nach dem erfindungsgemässen Verfahren gesteuert werden kann,
- Fig. 2: die Zustandstrajektorie einer Mischkammer im hx-Diagramm, d. h. die Menge der Zustände, die bei gegebenem Luftzuständen an den Eingängen der Mischkammer am Ausgang derselben erzeugt werden können,
- Fig. 3: die Zustandstrajektorie eines Vor- oder Nachwärmers,
- Fig. 4: die Zustandstrajektorie eines Kühlers,
- Fig. 5: die Zustandstrajektorie eines Luftwäschers,
- Fig. 6: die Zustandstrajektorie eines Dampfbefeuchters,
- Fig. 7 - 9: verschiedene Uebergänge bei diversen Konstellationen von Sollzustand, Umluftzustand und Aussenluftzustand in einer Klimaanlage gemäss Fig. 1, in der als Befeuchter ein Luftwäscher eingesetzt ist und
- Fig. 10: einen Uebergang in einer Klimaanlage gemäss Fig. 1, in der als Befeuchter ein Dampfbefeuchter eingesetzt ist.

Eine Klimaanlage 1 enthält (Fig. 1) fünf Aggregate, die nacheinander von aufzubereitender Luft durchströmt werden. Ueber eine Aussenluftzuführung 2 wird ihr Aussenluft und über eine Umluftzuführung 3 Umluft zugeführt, die aus den durch die Klimaanlage mit Luft versorgten Räumen abgezogen wird, während sie an einem Zuluftabzug 4 Zuluft für die Versorgung besagter Räume abgibt.

Die Aussenluftzuführung 2 und die Umluftzuführung 3 münden in eine eingangs angeordnete Mischkammer 5, in welcher der Aussenluft ein regelbarer Anteil von Umluft zugemischt wird. An die Mischkammer 5 schliesst ein Vorwärmer 6 an, in welchem Luft, die ihm von der Mischkammer 5 her zugeführt wird, auf eine höhere Temperatur gebracht werden kann. Ein daran anschliessender Kühler 7 dagegen dient dazu, die Temperatur der zugeführten Luft zu erniedrigen und kann auch zur Verminderung ihrer Feuchte eingesetzt werden. Mittels eines anschliessenden Befeuchters 8 kann der Luft Feuchte zugesetzt werden. Ein Nachwärmer 9, von welchem der Zuluftabzug 4 ausgeht, hat die gleiche Funktion wie der Vorwärmer 7.

Die Zustände der Aussenluft, der Umluft und der Zuluft werden jeweils durch Temperaturfühler 10a, 10b bzw. 10c und Feuchtefühler 11a, 11b bzw. 11c überwacht, deren Signale einer Steuereinheit 12, die einen Rechner, normalerweise einen Mikroprozessor, enthält, zugeleitet werden. Die Steuereinheit 12 ist auch mit den Aggregaten der Klimaanlage 1 verbunden und steuert dieselben.

Die Funktionen der einzelnen Aggregate werden nun anhand des hx-Diagramms erläutert. Das hx-Diagramm ist auf dem Gebiet der Klimatechnik seit langem bekannt. Es stellt die zweidimensionale Zustandsmenge feuchter Luft dar, und zwar ist auf der horizontalen Achse die Feuchte x, d. h. der Wasserdampfgehalt in g/kg aufgetragen. Die Linien konstanter Feuchte verlaufen vertikal, während die Linien gleicher Enthalpie (d. h. gleichen Wärmeinhalts) ein System paralleler von links oben nach rechts unten verlaufender äquidistanter Gerader bilden, was ein direktes Ablesen der zwischen zwei Zuständen bestehenden Enthalpiedifferenz ermöglicht. Von den Linien konstanter Temperatur verläuft nur die Nullgradisotherme horizontal, während die darüberliegenden Isothermen ebenfalls Gerade sind, die jedoch mit zunehmender Temperatur zunehmend ansteigen.

Ausserdem sind Linien relativer Feuchtigkeit eingezeichnet, von denen vor allem die Sättigungslinie (100% relativer Feuchtigkeit) von Interesse ist, da sie das Gebiet, in welchem die gesamte Feuchte in Form von Wasserdampf vorliegt, vom darunter liegenden sogenannten Nebelgebiet, in welchem ein Teil der Feuchte Wassertröpfchen bildet, trennt.

Oberhalb des hx-Diagramms ist der Wasserdampfpartialdruck angegeben und an der Peripherie eine Kennzahl, deren Bedeutung weiter unten im Zusammenhang mit dem Dampfbefeuchter erklärt werden wird.

In Fig. 2 ist die Zustandstrajektorie der Mischkammer 5 dargestellt. Die Mischung von Aussenluft (voller Kreis) und Umluft (leerer Kreis) führt zu einer linearen Interpolation zwischen den entsprechenden Feuchten und Enthalpien, d. h. bei einem Umluftanteil λ und einem Aussenluftanteil 1-λ ergibt sich am Ausgang der Mischkammer ein Luftzustand, der durch${\text{h}}_{\text{aus}} {\text{= λh}}_{\text{um}} {\text{+ (1-λ)h}}_{\text{aussen}}$ und${\text{x}}_{\text{aus}} {\text{= λx}}_{\text{um}} {\text{+ (1-λ)x}}_{\text{aussen}}$ mit 0≤λ≤1 charakterisiert ist, wobei h für die Enthalpie und x für die Feuchte steht. Daraus ergeben sich${\text{h}}_{\text{aus}} {\text{= h}}_{\text{aussen}} {\text{+ λ(h}}_{\text{um}} {\text{-h}}_{\text{aussen}} \text{)}$ und${\text{x}}_{\text{aus}} {\text{= x}}_{\text{aussen}} {\text{+ λ(x}}_{\text{um}} {\text{-x}}_{\text{aussen}} \text{)}$ mit 0≤λ≤1. Mit den Bezeichnungen${\text{r}}_{\text{h}} {\text{}}^{\text{M}} {\text{= h}}_{\text{um}} {\text{-h}}_{\text{aussen}}$ und${\text{r}}_{\text{x}} {\text{}}^{\text{M}} {\text{= x}}_{\text{um}} {\text{-x}}_{\text{aussen}}$ erhält man die Darstellung${\text{h}}_{\text{aus}} {\text{= h}}_{\text{aussen}} {\text{+ λr}}_{\text{h}} {\text{}}^{\text{M}} \text{,}$${\text{x}}_{\text{aus}} {\text{= x}}_{\text{aussen}} {\text{+ λr}}_{\text{x}} {\text{}}^{\text{M}} \text{.}$ (hₐᵤₛ,xₐᵤₛ), (hₐᵤₛₛₑₙ,xₐᵤₛₛₑₙ) kann man jeweils zu Vektoren ξₐᵤₛ, ξₐᵤₛₛₑₙ zusammenfassen ebenso wie (rₕ^{M},rₓ^{M}) als Komponenten eines Richtungsvektors r^{M} aufgefasst werden können. Dies führt auf die Darstellung${\text{ξ}}_{̲} {}_{\text{aus}} \text{=} {\text{ξ}}_{̲} {\text{}}_{\text{aussen}} \text{+ λ} {\text{r}}_{̲} {\text{}}^{\text{M}} \text{, 0≤λ≤1}$ für die Zustandstrajektorie. Das hochgestellte M bezeichnet das Aggregat, im vorliegenden Fall die Mischkammer. Die Trajektorie entspricht somit, vorausgesetzt, dass der Umluftanteil λ unbeschränkt ist, der den Aussenluftzustand und den Umluftzustand verbindenden geraden Strecke. Falls, wie oft aus hygienischen Gründen erforderlich, der Umluftanteil dagegen einen bestimmten Grenzwert nicht überschreiten darf, so ist nur ein an den Aussenluftzustand anschliessender Teil dieser Strecke zugänglich. Im dargestellten Beispiel wurde davon ausgegangen, dass λ≤²/₃ gelten muss, d. h. der Anteil der Umluft ca. 67% nicht überschreiten darf. Der Luftzustand am Ausgang der Mischkammer bei maximaler Umluftbeimischung ist durch einen Querstrich angedeutet. Die von der Luft in der Mischkammer durchlaufenen Zustände sollten ausserdem ausserhalb des Nebelgebiets bleiben, da sich sonst Kondenswasser bildet.

Fig. 3 zeigt die Zustandstrajektorie des Vorwärmers 6 und des Nachwärmers 9, die die Enthalpie der Luft erhöhen, ohne an der Feuchte etwas zu ändern, sodass die Trajektorie eine senkrechte Halbgerade bildet, die vom Ausgangszustand nach oben weist, d. h. es gilt${\text{h}}_{\text{aus}} {\text{= h}}_{\text{ein}} \text{+ λ}$ mit λ≥0,${\text{x}}_{\text{aus}} {\text{= x}}_{\text{ein}} \text{.}$ Wie im Fall der Mischkammer lässt sich dies auf die Form${\text{h}}_{\text{aus}} {\text{= h}}_{\text{ein}} {\text{+ λr}}_{\text{h}} {\text{}}^{\text{W}}$${\text{x}}_{\text{aus}} {\text{= x}}_{\text{ein}} {\text{+ λr}}_{\text{x}} {\text{}}^{\text{W}}$ mit λ≥0 bringen, wobei rₕ^{W}=1, rₓ^{W}=0 gilt, und zu${\text{ξ}}_{̲} {\text{}}_{\text{aus}} \text{=} {\text{ξ}}_{̲} {\text{}}_{\text{ein}} \text{+ λ} {\text{r}}_{̲} {\text{}}^{\text{W}} \text{, λ≥0}$ mit r^{W}=(rₕ^{W},rₓ^{W}) zusammenfassen.

Ebenfalls eine senkrechte Linie bildet (Fig. 4) der oberhalb der Sättigungslinie liegende Teil der Zustandstrajektorie des Kühlers 7, welcher die Enthalpie der Luft erniedrigt, ohne deren Feuchte zu ändern, bis die Sättigungslinie erreicht wird. An der Sättigungslinie bilden sich Wassertröpfchen, welche ausfallen und sich bei weiterer Kühlung im Kühler 7 absetzen, sodass eine Verminderung der Feuchte eintritt. Die Zustandstrajektorie folgt im weiteren der Sättigungslinie (diese Darstellung ist etwas idealisiert, die Trajektorie trifft nicht direkt auf die Sättigungslinie, sondern schmiegt sich derselben an, für Berechnungszwecke genügt jedoch die beschriebene Näherung). Oberhalb der Sättigungslinie ergibt sich also${\text{h}}_{\text{aus}} {\text{= h}}_{\text{ein}} \text{- λ}$ mit λ≥0,${\text{x}}_{\text{aus}} {\text{= x}}_{\text{ein}}$ oder${\text{h}}_{\text{aus}} {\text{= h}}_{\text{ein}} {\text{+ λr}}_{\text{h}} {\text{}}^{\text{K}}$${\text{x}}_{\text{aus}} {\text{= x}}_{\text{ein}} {\text{+ λr}}_{\text{x}} {\text{}}^{\text{K}}$ mit λ≥0, wobei rₕ^{K}=-1, rₓ^{K}=0, und zusammengefasst${\text{ξ}}_{̲} {\text{}}_{\text{aus}} \text{=} {\text{ξ}}_{̲} {}_{\text{ein}} \text{+ λ} {\text{r}}_{̲} {\text{}}^{\text{K}} \text{, λ≥0}$ mit r^{K}=(rₕ^{K},rₓ^{K}). Die Sättigungslinie und damit auch der entsprechende Teil der Zustandstrajektorie des Kühlers 7 wird durch eine nichtlineare Funktion hₛₐₜ(x) angenähert.

Falls der Befeuchter 8 ein Luftwäscher mit umlaufendem Wasser ist (Fig. 5), so bildet seine Zustandstrajektorie eine Linie zunehmender Feuchte und konstanter Enthalpie, da sich ein Gleichgewichtszustand einstellt, bei dem durch den Luftwäscher keine Wärme zu- oder abgeführt wird. Die Trajektorie endet an der Sättigungslinie, da die Luft, wenn sie die Sättigung erreicht hat, keinen Wasserdampf mehr aufnimmt. Sie wird charakterisiert durch${\text{h}}_{\text{aus}} {\text{= h}}_{\text{ein}} \text{,}$${\text{x}}_{\text{aus}} {\text{= x}}_{\text{ein}} \text{+ λ}$ mit λ≥0 oder${\text{h}}_{\text{aus}} {\text{= h}}_{\text{ein}} {\text{+ λr}}_{\text{h}} {\text{}}^{\text{L}}$${\text{x}}_{\text{aus}} {\text{= x}}_{\text{ein}} {\text{+ λr}}_{\text{x}} {\text{}}^{\text{L}}$ mit λ≥0, wobei rₕ^{L}=0, rₓ^{L}=1, zusammengefasst${\text{ξ}}_{̲} {\text{}}_{\text{aus}} \text{=} {\text{ξ}}_{̲} {}_{\text{ein}} \text{+ λ} {\text{r}}_{̲} {\text{}}^{\text{L}} \text{, λ≥0}$ mit r^{L}=(rₕ^{L}, rₓ^{L}).

Ist der Befeuchter 8 ein Dampfbefeuchter (Fig. 6), so kann die Enthalpie des zugeführten Wasserdampfs beträchtlich höher sein als die Luftenthalpie, sodass er nicht nur Feuchte, sondern auch Enthalpie, und zwar in einem der zugeführten Dampfmasse bezogen auf die Luftmasse etwa proportionalen Ausmass - der Proportionalitätsfaktor, die spezifische Wärme h_{D} = Δh/Δx, ergibt sich aus dem von der Dampftemperatur abhängigen Wärmeinhalt des Dampfszuführt. Die Skala an der Peripherie des hx-Diagramms erlaubt die Bestimmung der Richtung der Zustandstrajektorie aus diesem Verhältnis zwischen Enthalpie- und Feuchtezufuhr. Für die Trajektorie ergibt sich${\text{h}}_{\text{aus}} {\text{= h}}_{\text{ein}} {\text{+ λh}}_{\text{D}}$${\text{x}}_{\text{aus}} {\text{= x}}_{\text{ein}} \text{+ λ}$ mit λ≥0 bzw.${\text{h}}_{\text{aus}} {\text{= h}}_{\text{ein}} {\text{+ λr}}_{\text{h}} {\text{}}^{\text{D}}$${\text{x}}_{\text{aus}} {\text{= x}}_{\text{ein}} {\text{+ λr}}_{\text{x}} {\text{}}^{\text{D}}$ mit λ≥0, wobei rₕ^{D}=h_{D}, rₓ^{D}=1, zusammengefasst${\text{ξ}}_{̲} {\text{}}_{\text{aus}} \text{=} {\text{ξ}}_{̲} {\text{}}_{\text{ein}} \text{+ λ} {\text{r}}_{̲} {\text{}}^{\text{D}} \text{, λ≥0}$ mit r^{D}= (rₕ^{D}, rₓ^{D}).

Für sämtliche Aggregate ergeben sich durch die Gleichungen (1) - (5), in Komponenten (1a),(1b) - (5a),(5b), formal weitgehend analoge Beschreibungen der Zustandstrajektorien, die Gleichungen weisen unabhängig vom Aggregat die gleiche Struktur auf. Das für ein Aggregat Spezifische ist jeweils im Vektor r=(rₕ,rₓ) zusammengefasst, sodass sich die erforderlichen Berechnungen einfach und übersichtlich gestalten und problemlos an die Konfiguration der jeweiligen Anlage angepasst werden können.

Die beschriebenen Aggregate selber sind in der Klimatechnik seit langem bekannt und jedem Fachmann vertraut. Sie werden daher hier nicht näher dargestellt.

Die Zustandstrajektorien werden, wie sich aus den obigen Ausführungen ergibt, mit Ausnahme eines Teils der Trajektorie des Kühlers 7, durchwegs durch Gerade dargestellt. Das erfindungsgemässe Verfahren bietet jedoch ohne weiteres die Möglichkeit, auch mit nichtlinearen Zustandstrajektorien zu arbeiten. Allenfalls wird dadurch der Rechenaufwand etwas erhöht.

Im folgenden werden anhand weiterer Figuren mehrere Konstellationen von Aussenluftzustand (voller Kreis), Umluftzustand (leerer Kreis) und Sollzustand der Zuluft (x) gezeigt und dargestellt, auf welchen Wegen der Sollzustand jeweils erreicht werden kann und welcher der möglichen Uebergänge auszuwählen ist. Es wird dabei davon ausgegangen, dass eine Klimaanlage der in Fig. 1 schematisch dargestellten Konfiguration zum Einsatz gelangt, wobei als Befeuchter ein Luftwäscher (Fig. 7 - 9) oder ein Dampfbefeuchter (Fig. 10) eingesetzt wird.

Zu jedem möglichen Uebergang zum Sollzustand, bestehend aus mehreren nacheinander durchlaufenen, durch in Strömungsrichtung hintereinander angeordnete Aggregate bewerkstelligten Teilübergängen, wird eine Aufwandsgrösse bestimmt, welche den entsprechenden Energie- und/oder Kostenaufwand wiederspiegelt.

Die Aufwandsgrösse wird aus Teilaufwandsgrössen berechnet, und zwar normalerweise durch Addition derselben, welche den einzelnen Teilübergängen zugeordnet werden. Einem Teilübergang kann im einfachsten Fall als Aufwandsgrösse der Absolutwert der überwundenen Enthalpiedifferenz zugeschrieben werden, soweit sie nicht annähernd energieneutral, wie etwa in der Mischkammer - der Einsatz solcher Aggregate wird automatisch bevorzugt -, erreicht wird. In den im folgenden beschriebenen Beispielen wird der Einfachheit halber meist diese Berechnungsart zugrundegelegt. Es ist jedoch auch möglich, besagten Absolutwert mit einem dem jeweiligen Aggregat zugeordneten Kostenfaktor zu multiplizieren oder auch kompliziertere Berechnungsmethoden einzusetzen, welche etwa unterschiedliche Wirkungsgrade eines Aggregats in verschiedenen Temperatur- und Feuchtebereichen berücksichtigen.

Die prinzipielle Vorgehensweise zur Bestimmung der möglichen Uebergänge zum Sollzustand ist stets die gleiche, wobei jedoch eine gewisse Vorauswahl nach der gegenseitigen Lage der obenerwähnten Luftzustände getroffen werden kann. Es wird jeweils eine von einem Ausgangszustand, der dem Aussenluftzustand entspricht, oder auch von einem durch maximal zulässige Umluftbeimischung in der Mischkammer 5 hergestellten modifizierten Ausgangszustand ausgehende erste Zustandstrajektorie, die einem ersten Aggregat entspricht, bestimmt, sowie eine zweite Zustandstrajektorie, die einem dem ersten Aggregat nachgeordneten zweiten Aggregat entspricht und die zum Sollzustand führt.

Falls sich die Trajektorien in einem Schnittzustand schneiden, wie das etwa in Fig. 7 dargestellt ist, so bietet der Einsatz des ersten und des zweiten Aggregats eine Möglichkeit, den Uebergang vom Ausgangszustand zum Sollzustand zu bewerkstelligen. Der Schnittzustand kann dann durch den Rechner bestimmt werden - in den meisten Fällen ist das sehr einfach, da die Zustandstrajektorien gerade sind und somit nur ein lineares Gleichungssystem gelöst werden muss. Wird der Uebergang ausgewählt, so wird eines der Aggregate nach der Feuchte geregelt, d. h. seine Stellgrösse wird so eingestellt, dass die Feuchte der von der Klimaanlage 1 abgegebenen Zuluft, die durch den Feuchtemesser 11c am Zuluftabzug 4 überwacht wird, der Sollfeuchte entspricht, das andere nach der Temperatur, d. h., das Aggregat wird nach der durch den Temperaturfühler 11c am Zuluftabzug 4 überwachten Zulufttemperatur geregelt.

Falls die zweite Zustandstrajektorie nicht die erste Zustandstrajektorie schneidet, sondern, wie in Fig. 9 gezeigt, in einem in der Folge als zweiter Schnittzustand bezeichneten Punkt die Sättigungskurve, so kann ein zwischen dem ersten Aggregat und dem zweiten Aggregat angeordnetes Zwischenaggregat ausgewählt und eine entsprechende Zwischenzustandstrajektorie bestimmt werden, die zum zweiten Schnittzustand führt. Falls sich die Zwischenzustandstrajektorie und die erste Zustandstrajektorie in einem ersten Schnittzustand schneiden, so können gleichfalls die beiden Schnittzustände durch den Rechner bestimmt werden. Falls ein solcher Uebergang ausgewählt wird, so werden das erste und das zweite Aggregat nach Feuchte und Temperatur geregelt, während das Zwischenaggregat so gesteuert wird, dass die Sättigungslinie erreicht wird.

Diese Bestimmung möglicher Uebergänge ist einfach, überschaubar und flexibel. Der Rechenaufwand ist gering und kaum situationsabhängig.

Bei der Klimaanlage 1 mit einem Luftwäscher als Befeuchter ergeben sich im wesentlichen folgende mögliche Steuerungskombinationen, von denen immer eine oder mehrere je nach relativer Lage der Luftzustände mögliche Uebergänge darstellen:

| | M | V | K | B | N |
|---|---|---|---|---|---|
| A | f | t | a | a | a |
| B | f | a | t | a | a |
| C | f | a | a | a | t |
| D | t | a | a | f | a |
| E | ma | t | a | f | a |
| F | mi | t | a | f | a |
| G | ma | a | t | f | a |
| H | mi | a | t | f | a |
| I | ma | a | f | a | t |
| J | mi | a | f | a | t |
| K | ma | f | a | ma | t |
| L | mi | f | a | ma | t |
| M | ma | a | a | f | t |
| N | mi | a | a | f | t |

Dabei bedeuten M Mischkammer, V Vorwärmer, K Kühler, B Befeuchter und N Nachwärmer. a steht für ausser Betrieb, d. h. der Luftzustand wird nicht verändert. Im Fall der Mischkammer bedeutet ma maximalen Aussenluftanteil, d. h. es wird keine Umluft zugemischt, mi minimalen Aussenluftanteil, d. h. es wird der maximal zulässige Anteil an Umluft zugemischt. Formal, d. h. im Hinblick auf die Gleichungen (1a),(1b),(1) - (5a),(5b),(5), welche das Verhalten der Aggregate beschreiben, entspricht der durch ma bezeichnete Zustand maximalen Aussenluftanteils dem durch a bezeichneten ausser-Betrieb-Zustand der übrigen Aggregate, entsprechend λ=0. Beim Befeuchter bedeutet ma, dass der Wasserdampfgehalt maximal, d. h. bis zum Erreichen der Sättigungslinie erhöht wird. f bedeutet jeweils, dass das Aggregat nach der Feuchte geregelt wird, t, dass es nach der Temperatur geregelt wird.

Fig. 7 zeigt eine Konstellation der Luftzustände, in welcher der Sollzustand auf zwei Arten erreicht werden kann, bei denen die Mischkammer 5 als erstes Aggregat dient und ihre vom Aussenluftzustand ausgehende Zustandstrajektorie somit als erste Zustandstrajektorie. Als zweites Aggregat kann der Befeuchter 8, ein Luftwäscher, eingesetzt werden, sodass die zweite Zustandstrajektorie eine Linie konstanter Enthalpie ist. Sie schneidet die erste Zustandstrajektorie in einem Schnittzustand S, entsprechend einem Punkt (h_{S},x_{S}) im hx-Diagramm, der als Vektor ξ_{S} aufgefasst werden kann, welcher sich (s. Gleichungen (1), (5)) aus der Lösung des Gleichungssystems${\text{ξ}}_{̲} {\text{}}_{\text{S}} \text{=} {\text{ξ}}_{̲} {}_{\text{aussen}} {\text{+ λ}}^{\text{M}} {\text{r}}_{̲} {\text{}}^{\text{M}}$${\text{ξ}}_{̲} {}_{\text{soll}} \text{=} {\text{ξ}}_{̲} {\text{}}_{\text{S}} {\text{+ λ}}^{\text{L}} {\text{r}}_{̲} {\text{}}^{\text{L}}$ ergibt. In Komponenten (s. Gleichungen (1a),(1b), (5a),(5b)):${\text{h}}_{\text{S}} {\text{= h}}_{\text{aussen}} {\text{+ λ}}^{\text{M}} {\text{r}}_{\text{h}} {\text{}}^{\text{M}}$${\text{x}}_{\text{S}} {\text{= x}}_{\text{aussen}} {\text{+ λ}}^{\text{M}} {\text{r}}_{\text{x}} {\text{}}^{\text{M}}$${\text{h}}_{\text{soll}} {\text{= h}}_{\text{S}} {\text{+ λ}}^{\text{L}} {\text{r}}_{\text{h}} {\text{}}^{\text{L}}$${\text{x}}_{\text{soll}} {\text{= x}}_{\text{S}} {\text{+ λ}}^{\text{L}} {\text{r}}_{\text{x}} {\text{}}^{\text{L}} \text{.}$ Aus diesen vier Gleichungen mit den vier Unbekannten h_{S}, x_{S}, λ^{M}, λ^{L}, erhält man etwa durch einfache Umformung${\text{h}}_{\text{soll}} {\text{-h}}_{\text{aussen}} {\text{= λ}}^{\text{M}} {\text{r}}_{\text{h}} {\text{}}^{\text{M}} {\text{+λ}}^{\text{L}} {\text{r}}_{\text{h}} {\text{}}^{\text{L}}$${\text{x}}_{\text{soll}} {\text{-x}}_{\text{aussen}} {\text{= λ}}^{\text{M}} {\text{r}}_{\text{x}} {\text{}}^{\text{M}} {\text{+λ}}^{\text{L}} {\text{r}}_{\text{x}} {\text{}}^{\text{L}} \text{,}$ ein System von zwei Gleichungen mit zwei Unbekannten, das sich ohne weiteres nach λ^{M} und λ^{L} auflösen lässt, da die Vektoren r^{M}=(rₕ^{M},rₓ^{M}) und r^{L}=(rₕ^{L},rₓ^{L}) nicht parallel sind und folglich die von ihnen gebildete Matrix regulär ist. Der Uebergang entspricht Fall D in der obigen Tabelle.

Statt des Befeuchters 8 kann als zweites Aggregat auch der Kühler 7 eingesetzt werden. In diesem Fall schneidet die zweite Zustandstrajektorie - eine Linie konstanter Feuchtigkeit - die erste Zustandstrajektorie in einem Schnittzustand S' (Fall B). Die Lösung wird auf analoge Weise ermittelt.

Eine weitere Möglichkeit ist der Einsatz des Vorwärmers 6 als ersten und des Befeuchters 8 als zweiten Aggregats (Fall E, Schnittzustand S'').

Auch die Herstellung eines modifizierten Ausgangspunkts durch maximal zulässige Umluftbeimischung entsprechend minimalem Aussenluftanteil in der Mischkammer 5, Einsatz des Kühlers 7 als ersten und des Nachwärmers 9 als zweiten Aggregats (Fall J) ist möglich.

Prinzipiell werden alle möglichen Steuerungskombinationen durchgerechnet. Es ist jedoch auch denkbar, gewisse, etwa energetisch sehr ungünstige Möglichkeiten wie beispielsweise den gleichzeitigen Betrieb von Vorwärmer und Kühler von vornherein auszuschliessen.

Da der Luftwäscher keine Wärme an die Luft abgibt oder derselben entzieht, sondern nur Wasser umwälzt, ist sein Energieverbrauch sehr gering, während der Kühler 7 der Luft unter entsprechendem Energieaufwand Enthalpie entziehen müsste, sodass der Uebergang mittels der Kombination der nach Temperatur geregelten Mischkammer 5 mit dem nach Feuchte geregelten Befeuchter 8 die bezüglich des Energieverbrauchs günstigste Variante darstellt und ausgewählt wird.

Fig. 8 zeigt eine Konstellation, bei welcher die Sollfeuchte tiefer liegt als Aussenluft- und Umluftfeuchte. Es ist also unumgänglich, den Kühler 7 als Entfeuchter einzusetzen. Die Mischkammer 5 kann ausser Betrieb gesetzt werden, sodass der Ausgangszustand dem Aussenluftzustand entspricht (Fall I) oder sie kann zur Herstellung eines modifizierten Ausgangszustandes (durch einen Querstrich gekennzeichnet) mit minimalem Aussenluftanteil benutzt werden (Fall J). Bei der dargestellten Konfiguration ist die durch den Kühler 7 zu überwindende Enthalpiedifferenz im zweiten Fall geringer als im ersten, sodass, da die durch den Nachwärmer 9 als zweites Aggregat zu überwindende Enthalpiedifferenz in beiden Fällen die gleiche ist, diese Variante ausgewählt wird.

In der Konstellation nach Fig. 9 liegt die Sollfeuchte höher als die Aussenluft- und diese höher als die Umluftfeuchte. Ein Einsatz der Mischkammer 5 brächte unter diesen Umständen keinen Gewinn. Möglich ist der Einsatz des Vorwärmers 6 als ersten Aggregats und des Befeuchters 8 als zweiten Aggregats. Die entsprechenden Trajektorien schneiden sich in einem Schnittzustand S (Fall E).

Bei Einsatz des Nachwärmers 9 als zweiten Aggregats schneidet die zweite Zustandstrajektorie die Sättigungslinie in einem zweiten Schnittzustand S2', welcher sich im vorliegenden Fall rechnerisch sehr einfach als${\text{ξ}}_{̲} {\text{}}_{\text{S2'}} {\text{= (h}}_{\text{sat}} {\text{(x}}_{\text{soll}} {\text{),x}}_{\text{soll}} \text{)}$ ergibt. Der Befeuchter 8 als Zwischenaggregat und der Vorwärmer 6 als erstes Aggregat führen zu einem ersten Schnittpunkt S1', dessen Berechnung zu der im Zusammenhang mit Fig. 7 erläuterten völlig analog ist, wobei nur ξ_{S2'} an die Stelle von ξₛₒₗₗ tritt. Somit ergibt sich ein weiterer möglicher Uebergang (Fall K).

Die Summe der Absolutwerte der Enthalpiedifferenzen ist in beiden Fällen gleich, sodass dieses Kriterium keine Entscheidung zwischen den beiden möglichen Uebergängen ermöglicht. Das erfindungsgemässe Verfahren macht es jedoch möglich, eine verfeinerte Berechnung der Teilaufwandsgrössen vorzunehmen, bei der etwa berücksichtigt wird, dass bei höheren Temperaturen höhere Wärmeverluste entstehen, sodass eine Verminderung des Wirkungsgrads von Vor- und Nachwärmern eintritt. Eine solche Verfeinerung in der Berechnung der Aufwandsgrösse führt zu einer Entscheidung für den zweiten der möglichen Uebergänge.

Fig. 10 zeigt mögliche Uebergänge bei Einsatz eines Dampfbefeuchters als Befeuchters 8. Einsatz der Mischkammer 5 als ersten und des Vorwärmers 6 oder Nachwärmers 9 als zweiten Aggregats (Fall A bzw. C, Schnittzustand S) ist hier energetisch ungünstiger als Einsatz des Vorwärmers 6 als ersten und des Befeuchters 8 als zweiten Aggregats (Fall D, Schnittzustand S') oder der energetisch äquivalenten Möglichkeit, den Befeuchter 8 als erstes und den Nachwärmer 9 als zweites Aggregat zu verwenden (Fall M, Schnittzustand S''). Eine Entscheidung zwischen den letzteren Varianten ist nur aufgrund zusätzlicher oder verfeinerter Kriterien möglich.

Die beschriebene Klimaanlage 1 (Fig. 1) stellt natürlich nur ein Beispiel dar. Sie könnte andere oder weitere Aggregate enthalten, ohne dass Steuerungsverfahren und grundsätzliche Berechnungsmethode geändert werden müssten. Beispiele sind: Luftwäscher mit variabler Wassertemperatur, Lufttrockner nach der Absorptionsmethode, Rotationswärmetauscher oder anderes Aggregat für die Wärmerückgewinnung.

## Patentansprüche

1. Verfahren zur Regelung bzw. Steuerung einer Klimaanlage (1), welche Luft mindestens eines durch eine Ausgangstemperatur und eine Ausgangsfeuchte bestimmten Ausgangs zustands aufnimmt
und Luft eines durch eine Solltemperatur und eine Sollfeuchte bestimmten Sollzustands zur Versorgung von Räumen abgibt und welche mehrere der Reihe nach von der Luft durchströmte und durch ein Steuer- bzw. Regelgerät (12) regelbare und/oder steuerbare Aggregate (5,6,7,8,9) aufweist,
wobei bei gegebenem Sollzustand in Abhängigkeit vom jeweiligen Ausgangszustand bestimmte Aggregate derart geregelt bzw. gesteuert werden, daß eine den Betriebsaufwand widerspiegelnde Aufwandsgröße einen Minimalwert erreicht,
indem ein Übergang vom Ausgangszustand zum Sollzustand, der aus einer Hintereinanderschaltung von Teilübergängen besteht, die jeweils durch einzelne einander nachgeordnete Aggregate bewerkstelligt werden, ausgewählt wird,
**dadurch gekennzeichnet,**
daß durch das Steuer- bzw. Regelgerät (12) jeder mögliche Übergang in mindestens einen Teilübergang zerlegt wird,
daß für jeden möglichen Teilübergang eine Teilaufwandsgröße berechnet wird,
daß aus den Teilaufwandsgrößen die Aufwandsgrößen für die Übergänge berechnet werden
und diejenigen Aggregate (5,6,7,8,9) zur Bewerkstelligung der Teilübergänge, aus denen sich der Übergang mit der kleinsten Aufwandsgröße zusammensetzt, ausgewählt und derart gesteuert werden, daß sie den besagten Übergang bewirken.

2. Verfahren nach Anspruch 1, **dadurch gekennzeichnet, dass** die Ermittlung der Aufwandsgrösse für einen möglichen Uebergang aus den Teilaufwandsgrössen jeweils durch Addition der letzteren erfolgt.

3. Verfahren nach Anspruch 1 oder 2, **dadurch gekennzeichnet, dass** die einem Teilübergang zugeordnete Aufwandsgrösse jeweils dem Absolutwert der Enthalpiedifferenz zwischen dem Zustand vor und dem Zustand nach dem Teilübergang proportional ist, wobei der Proportionalitätsfaktor eine Funktion des Aggregats ist, mittels dessen der Teilübergang bewerkstelligt wird.

4. Verfahren nach einem der Ansprüche 1 bis 3, **dadurch gekennzeichnet, dass** die einem Teilübergang zugeordnete Aufwandsgrösse jeweils der zur Bewerkstelligung des Teilübergangs eingesetzten Energie entspricht.

5. Verfahren nach einem der Ansprüche 1 bis 3, **dadurch gekennzeichnet, dass** die einem Teilübergang zugeordnete Aufwandsgrösse jeweils den zur Bewerkstelligung des Teilübergangs aufzuwendenden Kosten entspricht.

6. Verfahren nach einem der Ansprüche 1 bis 5, **dadurch gekennzeichnet, dass** mögliche Uebergänge festgestellt werden, indem im zweidimensionalen Zustandsraum
- mindestens eine erste Zustandstrajektorie, bestehend aus den ausserhalb des Nebelgebiets liegenden Zuständen, welche durch Einsatz eines ersten Aggregats ausgehend vom Ausgangszustand oder gegebenenfalls von einem mittels einer den übrigen Aggregaten vorgeordneten Mischkammer durch maximale Beimischung von aus den Räumen abgezogener Umluft hergestellten modifizierten Ausgangszustand erreichbar sind, bestimmt wird,
- mindestens eine zweite Zustandstrajektorie, bestehend aus allen ausserhalb des Nebelgebiets liegenden Zuständen, von denen ausgehend durch Einsatz eines zweiten Aggregats der Sollzustand ereichbar ist, bestimmt wird,
- falls das zweite Aggregat dem ersten Aggregat nachgeordnet ist, jeweils festgestellt wird, ob ein Schnittzustand (S; S'; S"), an welchem die erste Zustandstrajektorie die zweite Zustandstrajektorie schneidet, existiert,
- gegebenenfalls der Schnittzustand (S; S'; S'') ermittelt wird und der Uebergang bestimmt wird als Hintereinanderschaltung eines ersten Teilübergangs vom Ausgangszustand zum Schnittzustand (S; S'; S'') und eines zweiten Teilübergangs vom Schnittzustand (S; S'; S'') zum Sollzustand, bewerkstelligt durch das erste Aggregat bzw. das zweite Aggregat,
- andernfalls, wenn die zweite Zustandstrajektorie die das Nebelgebiet begrenzende Sättigungskurve in einem zweiten Schnittzustand (S2') schneidet, mindestens eine Zwischenzustandstrajektorie bestimmt wird, bestehend aus allen ausserhalb des Nebelgebiets liegenden Punkten, von denen ausgehend der zweite Schnittzustand (S2') mittels eines dem zweiten Aggregat vorgeordneten Zwischenaggregats erreichbar ist, jeweils, falls das entsprechende erste Aggregat dem Zwischenaggregat vorgeordnet ist, gegebenenfalls ein erster Schnittzustand (S1'), in welchem die Zwischenzustandstrajektorie die erste Zustandstrajektorie schneidet, ermittelt wird und der Uebergang bestimmt wird als Hintereinanderschaltung eines ersten Teilübergangs vom Ausgangszustand zum ersten Schnittzustand (S1'), eines zweiten Teilübergangs vom ersten Schnittzustand (S1') zum zweiten Schnittzustand (S2') und eines dritten Teilübergangs vom zweiten Schnittzustand (S2') zum Sollzustand, bewerkstelligt durch das erste Aggregat bzw. das Zwischenaggregat bzw. das zweite Aggregat.

7. Verfahren nach einem der Ansprüche 1 bis 6, **dadurch gekennzeichnet, dass** die Feststellung möglicher Uebergänge sowie die Ermittlung der entsprechenden Aufwandsgrössen durch einen Rechner aufgrund des Sollzustands, des durch Messungen ermittelten Ausgangszustands und gegebenenfalls des gleichfalls durch Messungen ermittelten Zustands zumischbarer Umluft, allfälliger Randbedingungen sowie der Eigenschaften der Aggregate erfolgt.

8. System zur Regelung bzw. Steuerung einer Klimaanlage (1), mit einer Außenluftzuführung (2), einer Umluftzuführung (3), einem Zuluftabzug (4) sowie mehrerer der Reihe nach von der Luft durchströmte und durch ein Steuer- bzw. Regelgerät (12) regelbare und/oder steuerbare Aggregate (5,6,7,8,9), wobei das Steuer- bzw. Regelgerät (12) die Aggregate derart regelt bzw. steuert, daß bei gegebenem Sollzustand in Abhängigkeit vom jeweiligen Ausgangszustand eine den Betriebsaufwand widerspiegelnde Aufwandsgröße einen Minimalwert erreicht,
**dadurch gekennzeichnet,**
daß entsprechende Aufwandsgrößen für mögliche Übergänge vom Ausgangszustand zum Sollzustand durch das Steuer- bzw. Regelgerät (12) berechenbar sind,
indem das Steuer- bzw. Regelgerät (12) die Übergänge in eine Hintereinanderschaltung von mindestens einem Teilübergang zerlegt, für jeden Teilübergang eine Teilaufwandsgröße und aus den Teilaufwandsgrößen die Aufwandsgröße für den Übergang ermittelt,
daß die Aggregate (5,6,7,8,9) zur Bewerkstelligung der Teilübergänge, aus denen sich der Übergang mit der kleinsten Aufwandsgröße zusammensetzt, durch das Steuer- bzw. Regelgerät (12) auswählbar sind,
und daß die einzelnen einander nachgeordneten Aggregate (5,6,7,8,9) derart ansteuerbar sind, daß diese den besagten Übergang bewirken.

9. System nach Anspruch 8,
dadurch gekennzeichnet,
daß das Steuer- bzw. Regelgerät (12) an unterschiedliche Aggregatkonfigurationen anpaßbar ist, indem jedes der Aggregate (5,6,7,8,9) durch ein austauschbares Modul simulierbar ist.

## Claims

1. A method of regulating or controlling an air-conditioning installation (1) which receives air in at least one initial state determined by an initial temperature and an initial humidity and which discharges air in a target state determined by a target temperature and a target humidity, for the supply of rooms, and which has a plurality of units (5,6,7,8,9) through which the air successively flows and which can be regulated and/or controlled by a control or regulating apparatus (12), wherein with a given target state, in dependence on the respective initial state, given units are regulated or controlled in such a way that a consumption parameter which reflects the operating consumption reaches a minimum value by a procedure whereby a transition from the initial state to the target state, which comprises a series of sub-transitions which are respectively effected by individual, successively arranged units is selected,
characterised in that
each possible transition is broken down into at least one sub-transition by the control or regulating apparatus (12),
a sub-consumption parameter is calculated for each possible sub-transition,
the consumption parameters for the transitions are calculated from the sub-consumption parameters, and
those units (5,6,7,8,9) for effecting the sub-transitions from which the transition with the smallest consumption parameter is composed are selected and so controlled that they produce said transition.

2. A method according to claim 1 characterised in that ascertainment of the consumption parameter for a possible transition from the sub-consumption parameters is respectively effected by addition of the latter.

3. A method according to claim 1 or claim 2 characterised in that the consumption parameter associated with a sub-transition is respectively proportional to the absolute value of the enthalpy difference between the state prior to and the state after the sub-transition, wherein the proportionality factor is a function of the unit, by means of which the sub-transition is effected.

4. A method according to one of claims 1 to 3 characterised in that the consumption parameter associated with a sub-transition respectively corresponds to the energy used for effecting the sub-transition.

5. A method according to one of claims 1 to 3 characterised in that the consumption parameter associated with a sub-transition respectively corresponds to the costs to be incurred for effecting the sub-transition.

6. A method according to one of claims 1 to 5 characterised in that possible transitions are established by a procedure whereby in the two-dimensional state space
- at least one first state trajectory comprising the states which are outside the mist area and which can be attained by the use of a first unit starting from the initial state or possibly from a modified initial state which is produced by means of a mixing chamber arranged upstream of the other units by maximum admixing of circulating air which is withdrawn from the rooms is determined,
- at least one second state trajectory comprising all states which are outside the mist area and starting from which the target state can be attained by the use of a second unit is determined,
- if the second unit is arranged downstream of the first unit, it is respectively established whether an intersection state (S; S'; S") at which the first state trajectory intersects the second state trajectory exists,
- possibly the intersection state (S; S'; S") is ascertained and the transition is determined as a succession of a first sub-transition from the initial state to the intersection state (S; S'; S") and a second sub-transition from the intersection state (S' S'; S") to the target state, effected by the first unit or the second unit respectively, and
- otherwise if the second state trajectory intersects the saturation curve defining the mist area in a second intersection state (S2') at least one intermediate state trajectory is determined, comprising all points which are outside the mist area and starting from which the second intersection state (S2') can be attained by means of an intermediate unit arranged upstream of the second unit, in each case if the corresponding first unit is arranged upstream of the intermediate unit, possibly a first intersection state (S1') in which the intermediate state trajectory intersects the first state trajectory is ascertained and the transition is determined as a series of a first sub-transition from the initial state to the first intersection state (S1'), a second sub-transition from the first intersection state (S1') to the second intersection state (S2') and a third sub-transition from the second intersection state (S2') to the target state, effected by the first unit or the intermediate unit or the second unit respectively.

7. A method according to one of claims 1 to 6 characterised in that the establishment of possible transitions and the ascertainment of the corresponding consumption parameters is effected by a computer on the basis of the target state, the initial state ascertained by measurements and possibly the state, also ascertained by measurements, of circulating air which can be admixed, any boundary conditions and the properties of the units.

8. A system for regulating or controlling an air-conditioning installation (1), comprising an outside air feed (2), a circulating air feed (3), a feed air discharge (4) and a plurality of units (5,6,7,8,9) through which the air successively flows and which can be regulated and/or controlled by a control or regulating apparatus (12) respectively, wherein the control or regulating apparatus (12) respectively regulates or controls the units in such a way that with a given target state, in dependence on the respective initial state, a consumption parameter which reflects the operating consumption reaches a minimum value,
characterised in that
corresponding consumption parameters can be calculated for possible transitions from the initial state to the target state by the control or regulating apparatus (12),
by a procedure whereby the control or regulating apparatus (12) breaks down the transitions into a series of at least one sub-transition, ascertains a sub-consumption parameter for each sub-transition and ascertains the consumption parameter for the transition from the sub-consumption parameters,
the units (5,6,7,8,9) for effecting the sub-transitions from which the transition with the lowest consumption parameter is composed can be selected by the control or regulating apparatus (12), and
the individual, successively arranged units (5,6,7,8,9) can be actuated in such a way that they produce said transition.

9. A system according to claim 8 characterised in that the control or regulating apparatus (12) can be adapted to different unit configurations by each of the units (5,6,7,8,9) being simulatable by an interchangeable module.

## Revendications

1. Procédé de réglage et de commande d'une installation de climatisation (1) qui reçoit de l'air ayant au moins un état initial déterminé par une température initiale et une humidité initiale
et délivre de l'air ayant un état de consigne déterminé par une température de consigne et une humidité de consigne pour l'alimentation de volumes
et qui comprend plusieurs groupes (5, 6, 7, 8, 9) balayés à la suite les uns des autres par l'air et pouvant être réglés et/ou commandés par un appareil de commande ou de réglage (12),
des groupes déterminés étant réglés ou commandés pour un état de consigne donné en fonction de l'état initial particulier de manière qu'une grandeur de dépense reflétant les frais de fonctionnement atteigne une valeur minimale
par sélection d'une transition d'un état initial à un état de consigne qui consiste en le raccordement à la suite les unes des autres de transitions partielles dont chacune est mise en oeuvre par des groupes individuels montés à la suite les uns des autres.
caractérisé en ce que l'appareil de commande ou de réglage (12) fractionne chaque transition possible en au moins une transition partielle
en ce qu'une grandeur de dépense partielle est calculée pour chaque transition partielle possible
en ce que les grandeurs de dépense des transitions sont calculées à partir des grandeurs de dépense partielle
et les groupes (5, 6, 7, 8, 9) qui sont sélectionnés pour la mise en oeuvre des transitions partielles sont ceux à l'aide desquels se compose la transition donnant la plus petite grandeur de dépense et ils sont commandés de manière qu'ils produisent ladite transition.

2. Procédé selon la revendication 1, caractérisé en ce que la détermination de la grandeur de dépense, pour une transition possible, à partir des grandeurs de dépense partielle s'effectue dans chaque cas par addition de ces dernières.

3. Procédé selon la revendication 1 ou 2, caractérisé en ce qu'une grandeur de dépense associée à une transition partielle est proportionnelle dans chaque cas à la valeur absolue de la différence d'enthalpie entre l'état précédent et l'état suivant la transition partielle, le facteur de proportionnalité étant une fonction du groupe à l'aide duquel la transition partielle est mise en oeuvre.

4. Procédé selon l'une des revendications 1 à 3, caractérisé en ce que la grandeur de dépense associée à une transition partielle correspond dans chaque cas à l'énergie utilisée pour la mise en oeuvre de la transition partielle.

5. Procédé selon l'une des revendications 1 à 3, caractérisé en ce que la grandeur de dépense associée à une transition partielle correspond dans chaque cas aux frais encourus pour la mise en oeuvre de la transition partielle.

6. Procédé selon l'une des revendications 1 à 5, caractérisé en ce que les transitions possibles sont fixées par détermination dans un espace bidimensionnel d'état
- d'au moins une première trajectoire d'état consistant en des états situés à l'extérieur du domaine du brouillard et pouvant être atteints par utilisation d'un premier groupe à partir d'un état initial ou éventuellement d'un état initial modifié, réalisé au moyen d'un caisson de mélange monté en amont des autres groupes, par addition maximale d'air en circulation soutiré des volumes,
- par détermination d'au moins une deuxième trajectoire d'état constituée de tous les états situés à l'extérieur du domaine du brouillard et à partir desquels l'état de consigne peut être atteint par utilisation d'un deuxième groupe,
- si le deuxième groupe est monté en aval du premier groupe, par détermination dans chaque cas permettant de savoir s'il existe un état d'intersection (S ; S' ; S") auquel la première trajectoire d'état coupe la deuxième trajectoire d'état,
- l'état d'intersection (S ; S' ; S") est éventuellement déterminé et la transition est déterminée par raccordement l'une derrière l'autre d'une première transition partielle de l'état initial à l'état d'intersection (S ; S' ; S") et d'une deuxième transition partielle de l'état d'intersection (S ; S' ; S") à l'état de consigne, la mise en oeuvre étant assurée par le premier groupe et par le deuxième groupe,
- sinon, lorsque la deuxième trajectoire d'état coupe la courbe de saturation, qui délimite le domaine du brouillard, en un deuxième état d'intersection (S2'), au moins une trajectoire d'état intermédiaire est déterminée, celle-ci se composant de tous les points situés à l'extérieur du domaine du brouillard et à partir desquels le deuxième état d'intersection (S2') peut être atteint au moyen d'un groupe intermédiaire monté en amont du deuxième groupe, dans chaque cas, si le premier groupe correspondant est disposé en amont du groupe intermédiaire, éventuellement un premier état d'intersection (S1') auquel la trajectoire d'état intermédiaire coupe la première trajectoire d'état est déterminé et la transition est déterminée sous forme d'un raccordement à la suite l'une de l'autre d'une première transition partielle de l'état initial au premier état d'intersection (S1'), d'une deuxième transition partielle du premier état d'intersection (S1') au deuxième état d'intersection (S2') et d'une troisième transition partielle du deuxième état d'intersection (S2') à l'état de consigne, la mise en oeuvre étant assurée par le premier groupe ainsi que par le groupe intermédiaire et par le deuxième groupe.

7. Procédé selon l'une des revendications 1 à 6, caractérisé en ce que la fixation des transitions possibles ainsi que la détermination des grandeurs de dépense correspondantes s'effectue par une calculatrice sur la base de l'état de consigne, de l'état initial déterminé par des mesures et éventuellement de l'état de l'air en circulation pouvant être additionné, également déterminé par des mesures, d'éventuelles conditions limites ainsi que des caractéristiques des groupes.

8. Système de réglage et de commande d'une installation de climatisation (1), comprenant une arrivée d'air extérieur (2), une arrivée d'air en circulation (3), une prise d'air (4) ainsi que plusieurs groupes (5, 6, 7, 8, 9) balayés les uns à la suite des autres par l'air et pouvant être réglés et/ou commandés par un appareil de réglage ou de commande (12), l'appareil de commande ou de réglage (12) réglant ou commandant les groupes de manière que pour un état de consigne donné, une grandeur de dépense reflétant les frais de fonctionnement atteigne une valeur minimale en fonction de l'état initial particulier,
caractérisé en ce que des grandeurs de dépense correspondantes peuvent être calculées pour des transitions possibles de l'état initial à l'état de consigne par l'appareil de commande ou de réglage (12),
par le fait que l'appareil de commande ou de réglage (12) fractionne les transitions en un raccordement successif d'au moins une transition partielle et détermine pour chaque transition partielle une grandeur de dépense partielle ainsi que la grandeur de dépense de la transition à partir des grandeurs de dépense partielle,
en ce que les groupes (5, 6, 7, 8, 9) de mise en oeuvre des transitions partielles dont se compose la transition ayant la plus faible grandeur de dépense peuvent être sélectionnés par l'appareil de commande ou de réglage (12),
et en ce que les groupes individuels qui se succèdent (5, 6, 7, 8, 9) sont commandables de manière qu'ils produisent ladite transition.

9. Système selon la revendication 8,
caractérisé en ce que l'appareil de commande ou de réglage (12) est adaptable à des conformations différentes de groupes par simulation de chacun des groupes (5, 6, 7, 8, 9) par un module interchangeable.
